# EUROPÄISCHE PATENTSCHRIFT

(11) **EP 1 319 844 B1**
(45) Veröffentlichungstag und Bekanntmachung des Hinweises auf die Patenterteilung: **02.12.2009**
(21) Anmeldenummer: 02023209.6
(22) Anmeldetag: 16.10.2002
(51) Int. Cl.: F04D 29/54, F04D 29/46, F01D 9/04

(54) **Lagerring zur Lagerung von Schaufelfüssen von verstellbaren Statorschaufeln im Hochdruckverdichter einer Gasturbine**
Shroude for retaining blade shafts of adjustable stator vanes in a high pressure compressor of a gas turbine
Bague extérieure pour recevoir des pieds d'aubes de volets redresseurs dans un compresseur haute pression d'une turbine à gaz

(30) Priorität: 13.12.2001 DE 10161292
(43) Veröffentlichungstag der Anmeldung: 18.06.2003
(73) Patentinhaber: Rolls-Royce Deutschland Ltd & Co KG, 15827 Dahlewitz (DE)
(72) Erfinder: Wolf, Norbert, 35792 Löhnberg (DE)
(74) Vertreter: Weber, Joachim

(56) Entgegenhaltungen:
- US-A- 3 824 034
- US-A- 4 514 141
- US-A- 5 328 327
- US-A- 5 636 968
- US-A- 6 086 327
- US-A- 6 129 512

## Beschreibung

Die Erfindung bezieht sich auf einen Lagerring zur Lagerung von Schaufelfüßen von verstellbaren Statorschaufeln im Hochdruckverdichter einer Gasturbine, und dabei insbesondere auf einen Lagerring nach den Merkmalen des Oberbegriffs des Anspruchs 1.

Im Einzelnen betrifft die Erfindung einen Lagerring (Shroud), wie er insbesondere bei Hochdruckverdichtern moderner Turbofan-Triebwerke zur inneren Lagerung der verstellbaren Statorschaufeln im Bereich der Hochdruckverdichter eingesetzt wird.

Derartige Lagerringe oder Shrouds werden üblicherweise aus Aluminium, aus Stahllegierungen oder aus Titan gefertigt. Eine Konstruktion dieser Art zeigt beispielsweise die US 5,062,767 A, die einen Lagerring nach den Merkmalen des Oberbegriffs des Anspruchs 1 zeigt.

Die Lagerringe (Shrouds) sind üblicherweise zweiteilig ausgebaut, so dass ein vorderer und ein hinterer Grundkörper vorhanden sind. Diese Grundkörper sind jeweils ringförmig. Zur Gewichtsreduzierung ist ein axialer Ringraum ausgebildet, der beispielsweise ausgedreht wird. Um Luftverwirbelungen, Vibrationen und Geräuschentwicklungen zu mindern, wird der Ringraum im Stand der Technik mit einer Gummifüllung versehen. Diese wird mittels eines Vulkanisiervorganges eingebracht.

Derartige Gummifüllungen weisen eine Reihe von Nachteilen auf. Zum einen ist der Herstellvorgang sehr aufwendig, da er einen manuell durchzuführenden Spezialprozess benötigt, der zeitintensiv und damit teuer ist. Dieser Spezialprozess umfasst üblicherweise mehrere Arbeitsschritte, insbesondere das Reinigen, Grundieren, Befüllen, Wärmebehandeln sowie das Abtrennen überschüssigen Gummimaterials und eine anschließende nochmalige Reinigung des Grundkörpers des Lagerrings. Durch mangelnde Haftung des Gummimaterials oder durch Blasenbildung können sich Qualitätsprobleme ergeben. Während des Betriebs erweist sich die Gummifüllung als störungsanfällig, da sie altert und da es zu Rissen an den Verbindungsstellen kommen kann. Zudem ergibt sich ein relativ hohes Gewicht der Gummifüllung.

Der Erfindung liegt die Aufgabe zugrunde, einen Lagerring der eingangs genannten Art zu schaffen, welcher bei einfachem Aufbau und einfacher, kostengünstiger Herstellbarkeit die Nachteile des Standes der Technik vermeidet und insbesondere ein geringes Gewicht aufweist.

Erfindungsgemäß wird die Aufgabe durch die Merkmalskombination des Hauptanspruchs gelöst, die Unteransprüche zeigen weitere vorteilhafte Ausgestaltungen der Erfindung.

Erfindungsgemäß ist somit vorgesehen, dass im Öffnungsbereich des Ringraums ein ringförmiger Abdeckkörper angeordnet ist, welcher mit Montageausnehmungen versehen ist. Weiterhin ist vorgesehen, dass im Zwischenbereich zwischen der Montageausnehmung des Abdeckkörpers und der zugeordneten Montagebohrung des Grundkörpers ein rohrartiges Stützelement angeordnet ist.

Der erfindungsgemäße Lagerring zeichnet sich durch eine Reihe erheblicher Vorteile aus.

Erfindungsgemäß wird somit an Stelle der mit den oben genannten Nachteilen behafteten Gummifüllung ein ringförmiger Abdeckkörper eingesetzt. Es ergibt sich somit eine sehr ähnliche oder identische Außengeometrie des Grundkörpers, verglichen mit einem mit Gummi gefüllten Grundkörper. Die akustischen Eigenschaften sowie die Strömungsverhältnisse, die zu Luftverwirbelungen oder Vibrationen führen können, sind somit in sehr günstiger Weise ausgeführt und erzielen zumindest die Werte der aus dem Stand der Technik bekannten Lagerringe.

Ein wesentlicher Vorteil der erfindungsgemäßen Lösung besteht darin, dass diese einfach und schnell herstellbar ist. Die aufwendigen Arbeitsgänge, die zum Einbringen einer Gummifüllung erforderlich sind, können somit gänzlich entfallen. Hierdurch ergibt sich ein deutlicher Kostenvorteil gegenüber dem Stand der Technik.

Ein weiterer, wesentlicher Vorteil liegt darin, dass keine alterungsanfälligen Werkstoffe, wie etwa Gummi, zur Anwendung gelangen. Hierdurch erhöht sich die Zuverlässigkeit ebenso wie die Lebensdauer.

Ein weiterer Vorteil liegt in der zu erzielenden Gewichtsreduzierung, da weitaus weniger Werkstoff benötigt wird als bei einer Füllung mit Gummi oder sonstigen Füllmaterialien.

Da der erfindungsgemäße Abdeckkörper zur Abdeckung in den Mündungsbereich des Ringraums eingesetzt wird, sind keine sonstigen konstruktiven Änderungen an dem Grundkörper erforderlich. Es ist somit möglich, vorhandene Grundkörper nach Entfernen der Gummifüllung entsprechend umzurüsten.

Vorteilhaft ist es auch, dass der Abdeckkörper jederzeit leicht entfernt und wieder eingesetzt werden kann, beispielsweise bei Wartungsmaßnahmen oder sonstigen Arbeiten.

In einer besonders günstigen Ausgestaltung der Erfindung ist vorgesehen, dass der Abdeckkörper im Wesentlichen in Form eines flachen Rings ausgebildet ist. Dieser kann in einfacher Weise beispielsweise aus einem metallischen Blech gefertigt werden, beispielsweise aus Aluminium oder Titan. Besonders günstig ist es auch, wenn der Abdeckkörper zumindest an seinen Rändern profiliert ausgebildet ist. Eine Umbördelung oder ein Rand kann somit zu einer besonders vorteilhaften Klemmung oder zu einem Presssitz führen, so dass der Abdeckkörper betriebssicher in den Ringraum einsetzbar ist.

Zur Verhinderung von Vibrationen oder Ähnlichem können auch zusätzliche Versteifungsmaßnahmen, wie etwa Sicken oder Ähnliches verwendet werden.

Das Stützelement ist bevorzugterweise napfförmig oder hütchenförmig ausgebildet. Es kann ebenso wie der Abdeckkörper aus einem metallischen Blech, durch Rollen oder Tiefziehen oder mittels eines ähnlichen Umformvorganges hergestellt werden. Besonders günstig ist es, wenn der freie Randbereich des Stützelements zur Halterung des Abdeckkörpers profiliert ist, beispielsweise umgebogen oder gebördelt. Das Stützelement verankert somit den Abdeckkörper und spannt diesen gegen den Grundkörper vor, so dass sich eine sichere Befestigung ergibt. Die Vorspannung erfolgt mittels Verbindungsschrauben, die auch zum Verspannen der beiden Grundkörper des Lagerrings dienen. Die Dimensionierung der Stützkörper ist bevorzugterweise so gewählt, dass diese geringfügig kürzer sind als die Tiefe des Ringraums des Grundkörpers. Das Spaltmaß kann beispielsweise 0,5 mm betragen. Durch die Verschraubung erfolgt somit eine Vorspannung des Abdeckkörpers.

Der Abdeckkörper und die Stützelemente können einstückig oder mehrteilig ausgebildet sein. An Stelle der beschriebenen Herstellung aus metallischen Werkstoffen ist es auch möglich, den Abdeckkörper und/oder die Stützelemente aus Kunststoff oder ähnlichem Material herzustellen, beispielsweise mittels eines Spritzverfahrens.

Im Folgenden wird die Erfindung anhand eines Ausführungsbeispiels in Verbindung mit der Zeichnung beschrieben. Dabei zeigt:
- Fig. 1: eine schematische Darstellung eines Teilbereichs einer Gasturbine,
- Fig. 2: eine perspektivische Darstellung eines zweiteiligen Lagerrings nach dem Stand der Technik,
- Fig. 3: eine vergrößerte Teil-Darstellung analog Fig. 2 eines aus dem Stand der Technik bekannten Lagerrings,
- Fig. 4: eine Teil-Schnittansicht eines Ausführungsbeispiels des erfindungsgemäßen Lagerrings,
- Fig. 5: eine vereinfachte perspektivische Teilansicht eines erfindungsgemäßen Abdeckkörpers mit Stützelementen,
- Fig. 6: eine perspektivische Darstellung, analog Fig. 5, des erfindungsgemäßen Abdeckkörpers, und
- Fig. 7: eine vereinfachte perspektivische Darstellung eines Ausführungsbeispiels des erfindungsgemässen Stützelements.

Die Fig. 1 zeigt in stark vereinfachter Weise einen Teilbereich einer aus dem Stand der Technik bekannten Gasturbine. Der Bereich A kennzeichnet die Positionierung eines Lagerrings zur Lagerung von Statorschaufeln 2. Auf die weitere Beschreibung der schematisch angedeuteten Bauelemente kann verzichtet werden, da diese aus dem Stand der Technik bekannt sind.

In Fig. 2 ist in perspektivischer Explosionsdarstellung ein aus dem Stand der Technik bekannter Lagerring gezeigt, der einen vorderen Grundkörper 3 und einen hinteren Grundkörper 4 umfasst. Die beiden Grundkörper 3, 4 sind stirnseitig jeweils ausgedreht und mit einer Gummifüllung 12 in dem hierbei gebildeten Ringraum 5 versehen. In den beiden Grundkörpern 1, 2 sind jeweils hälftig Ausnehmungen 14 eingebracht, die (siehe Fig. 3) zur Lagerung von Buchsen 13 dienen, welche wiederum einen Schaufelfuß 1 der jeweiligen Statorschaufel 2 lagern. Die Statorschaufeln 2 sind in bekannter Weise drehbar, um deren Anstellwinkel ändern zu können. Hierdurch ist die Leistung des Verdichters oder Kompressors an die Betriebsbedingungen anpassbar.

Eine Verschraubung der beiden Grundkörper 3, 4 erfolgt mittels einer Vielzahl von Schrauben 15 und Muttern 16. Hierzu sind entsprechende Montagebohrungen 6 in den Grundkörpern 3, 4 vorgesehen.

Die Fig. 4 zeigt in vereinfachter Schnittansicht die erfindungsgemäße Ausgestaltung des Lagerrings. Dieser umfasst, wie bereits beschrieben, einen vorderen Grundkörper 3 und einen hinteren Grundkörper 4. Diese sind jeweils mit den genannten Montagebohrungen 6 versehen. Die Fig. 4 zeigt weiterhin die beiden im Wesentlichen U-förmigen Ringräume 5, die axial jeweils offen sind.

In Fig. 4 ist ein im Wesentlichen flacher, ringförmiger Abdeckkörper 7 dargestellt (siehe auch Fig. 5 und 6), welcher mit einer entsprechenden Anzahl an Montageausnehmungen 8 versehen ist, die zu den Montagebohrungen 6 fluchten, um die Schrauben 15 durchführen zu können.

In die Montageausnehmungen 8 ist jeweils ein hütchenförmiges oder napfförmiges Stützelement 9 eingesetzt, welches, wie auch aus Fig. 7 ersichtlich ist, mit einer zentrischen Ausnehmung 17 versehen ist, um die Schraube 15 durchführen zu können.

Die Fig. 4 zeigt weiterhin, dass ein Rand 10 des Abdeckkörpers 7 profiliert oder umgebogen ist, um einen dichten festen Sitz in dem Ringraum 5 zu gewährleisten. In ähnlicher Weise ist ein Randbereich 11 des Stützelements 9 umgebogen oder profiliert, um den Abdeckkörper 7 zu halten und vorzuspannen. Zu diesem Zweck ist die Länge des Stützelements 9 geringfügig kleiner als die verfügbare Tiefe im Ringraum 5, so dass sich bei Anziehen der Schraube 15 eine entsprechende Verspannung des Abdeckkörpers 7 ergibt.

Die Fig. 6 zeigt in perspektivischer Teilansicht den ringförmigen Abdeckkörper 7, während bei der Darstellung der Fig. 5 in schematischer Weise die einzelnen Stützelemente 9 zusätzlich zu dem Abdeckkörper 7 gezeigt sind.

Es versteht sich, dass bei der Darstellung der Fig. 4 auch in der linken Hälfte der Darstellung ein entsprechender Abdeckkörper 7 in den vorderen Grundkörper 3 mit Hilfe entsprechender Stützelemente 9 einsetzbar ist. Auf eine zeichnerische Darstellung wurde aus Gründen der Vereinfachung der Darstellung verzichtet.

Die Erfindung ist nicht auf das gezeigt Ausführungsbeispiel beschränkt, vielmehr ergeben sich im Rahmen der Erfindung vielfältige Abwandlungs- und Modifikationsmöglichkeiten.

### Bezugszeichenliste:

- 1: Schaufelfuß
- 2: Statorschaufel
- 3: Vorderer Grundkörper
- 4: Hinterer Grundkörper
- 5: Ringraum
- 6: Montagebohrung
- 7: Abdeckkörper
- 8: Montageausnehmung
- 9: Stützelement
- 10: Rand
- 11: Randbereich
- 12: Gummifüllung
- 13: Buchse
- 14: Ausnehmung
- 15: Schraube
- 16: Mutter
- 17: Ausnehmung

## Patentansprüche

1. Lagerring zur Lagerung von Schaufelfüßen (1) von verstellbaren Statorschaufeln (2) im Hochdruckverdichter einer Gasturbine, mit einem vorderen (3) und einem hinteren (4) ringförmigen Grundkörper, der jeweils zur Ausbildung eines im Wesentlichen U-förmigen Querschnitts einen axial offenen Ringraum (5) aufweist, sowie eine Vielzahl von axialen Montagebohrungen (6), **dadurch gekennzeichnet, dass** im Öffnungsbereich des Ringraums (5) ein ringförmiger Abdeckkörper (7) angeordnet ist, welcher mit Montageausnehmungen (8) versehen ist, und dass im Zwischenbereich zwischen der Montageausnehmungen (8) des ringförmigen Abdeckkörpers (7) und der zugeordneten Montagebohrungen (6) des vorderen und hinteren ringförmigen Grundkorpers (3, 4) ein rohrartiges Stützelement (9) angeordnet ist.

2. Lagerring nach Anspruch 1, **dadurch gekennzeichnet, dass** der Abdeckkörper (7) im Wesentlichen in Form eines flachen Rings ausgebildet ist.

3. Lagerring nach Anspruch 1 oder 2, **dadurch gekennzeichnet, dass** der Abdeckkörper (7) aus einem metallischen Blech gefertigt ist.

4. Lagerring nach einem der Ansprüche 1 bis 3, **dadurch gekennzeichnet, dass** der Abdeckkörper (7) zumindest an seinen Rändern (10) profiliert ausgebildet ist.

5. Lagerring nach einem der Ansprüche 1 bis 4, **dadurch gekennzeichnet, dass** das Stützelement (9) napfförmig oder hütchenförmig ausgebildet ist.

6. Lagerring nach Anspruch 5, **dadurch gekennzeichnet, dass** der freie Randbereich des Stützelements (9) zur Halterung des Abdeckkörpers (7) profiliert ist.

7. Lagerring nach einem der Ansprüche 1 bis 6, **dadurch gekennzeichnet, dass** der Abdeckkörper (7) und das Stützelement (9) als separate Bauteile ausgebildet sind.

8. Lagerring nach einem der Ansprüche 1 bis 6, **dadurch gekennzeichnet, dass** der Abdeckkörper und das Stützelement (9) einstückig ausgebildet sind.

9. Lagerring nach einem der Ansprüche 1 bis 8, **dadurch gekennzeichnet, dass** das Stützelement (9) eine geringere Höhe aufweist, als die Tiefe des Ringraums (5).

10. Lagerring nach einem der Ansprüche 1 bis 9, **dadurch gekennzeichnet, dass** der Abdeckkörper (9) und das Stützelement (10) aus Metall gefertigt sind.

11. Lagerring nach einem der Ansprüche 1 bis 9, **dadurch gekennzeichnet, dass** der Abdeckkörper (7) und das Stützelement (9) aus Kunststoff gefertigt sind.

## Claims

1. Shroud for the support of vane roots (1) of variable stator vanes (2) in the high-pressure compressor of a gas turbine including a forward annular shroud segment (3) and a rearward annular shroud segment (4), each with an axially open annulus (5) for the formation of an essentially U-shaped cross-section and with a plurality of axial assembly holes (6), **characterized in that** an annular cover (7) is arranged in the opening area of the annulus (5) which is provided with assembly recesses (8) and **in that** a tubular support (9) is provided in the area between the assembly recesses (8) of the annular cover (7) and the associated assembly holes (6) of the forward and rearward annular shroud segments (3, 4).

2. Shroud in accordance with Claim 1, **characterized in that** the cover (7) is designed essentially in the form of a flat ring.

3. Shroud in accordance with Claim 1 or 2, **characterized in that** the cover (7) is made of sheet metal.

4. Shroud in accordance with one of the Claims 1 to 3, **characterized in that** the cover (7) is profiled at least at its rims (10).

5. Shroud in accordance with one of the Claims 1 to 4, **characterized in that** the support (9) is cup-shaped or hat-shaped.

6. Shroud in accordance with Claim 5, **characterized in that** the free rim area of the support (9) is profiled for the retention of the cover (7).

7. Shroud in accordance with one of the Claims 1 to 6, **characterized in that** the cover (7) and the support (9) are individual parts.

8. Shroud in accordance with one of the Claims 1 to 6, **characterized in that** the cover (7) and the support (9) form one part.

9. Shroud in accordance with one of the Claims 1 to 8, **characterized in that** the height of the support (9) is smaller than the depth of the annulus (5).

10. Shroud in accordance with one of the Claims 1 to 9, **characterized in that** the cover (7) and the support (9) are made of metal.

11. Shroud in accordance with one of the Claims 1 to 9, **characterized in that** the cover (7) and the support (9) are made of plastic material.

## Revendications

1. Bague de palier destinée à loger des pieds (1) d'aubes de stator (2) réglables dans le compresseur à haute pression d'une turbine à gaz, avec un corps de base annulaire avant (3) et un corps de base annulaire arrière (4), qui présentent chacun un espace annulaire (5) ouvert dans le sens axial pour former une section transversale en forme de U pour l'essentiel, ainsi qu'une pluralité de perçages de montage (6) axiaux, **caractérisée en ce que** dans la zone d'ouverture de l'espace annulaire (5) est disposé un corps de recouvrement annulaire (7) muni d'évidements de montage (8), et qu'un élément de maintien (9) tubulaire est disposé dans la zone intermédiaire entre les évidements de montage (8) du corps de recouvrement annulaire (7) et les perçages de montage (6) associés des corps de base annulaires avant et arrière (3, 4).

2. Bague de palier selon la revendication n° 1, **caractérisée en ce que** le corps de recouvrement (7) a pour l'essentiel la forme d'un anneau plat.

3. Bague de palier selon la revendication n° 1 ou n° 2, **caractérisée en ce que** le corps de recouvrement (7) est fabriqué en tôle métallique.

4. Bague de palier selon une des revendications n° 1 à n° 3, **caractérisée en ce que** le corps de recouvrement (7) est profilé au moins sur ses bords (10).

5. Bague de palier selon une des revendications n° 1 à n° 4, **caractérisée en ce que** l'élément de maintien (9) a la forme d'une coupelle ou d'une chape.

6. Bague de palier selon la revendication n° 5, **caractérisée en ce que** le que le rebord libre de l'élément de maintien (9) est profilé pour maintenir le corps de recouvrement (7).

7. Bague de palier selon une des revendications n° 1 à n° 6, **caractérisée en ce que** le corps de recouvrement (7) et l'élément de maintien (9) sont formés comme composants distincts.

8. Bague de palier selon une des revendications n° 1 à n° 6, **caractérisée en ce que** le corps de recouvrement (7) et l'élément de maintien (9) sont formés d'une seule pièce.

9. Bague de palier selon une des revendications n° 1 à n° 8, **caractérisée en ce que** l'élément de maintien (9) présente une hauteur inférieure à la profondeur de l'espace annulaire (5).

10. Bague de palier selon une des revendications n° 1 à n° 9, **caractérisée en ce que** le corps de recouvrement (7) et l'élément de maintien (9) sont fabriqués en métal.

11. Bague de palier selon une des revendications n° 1 à n° 9, **caractérisée en ce que** le corps de recouvrement (7) et l'élément de maintien (9) sont fabriqués en matière plastique.
